# FASCICULE DE BREVET EUROPEEN

(11) **EP 0 843 644 B1**
(45) Date de publication et mention de la délivrance du brevet: **15.11.2000**
(21) Numéro de dépôt: 96927121.2
(22) Date de dépôt: 29.07.1996
(51) Int. Cl.: B67D 5/04

(54) **PROCEDE DE RECUPERATION DE VAPEUR EMISE DANS UNE INSTALLATION DE DISTRIBUTION DE LIQUIDE**
VERFAHREN ZUR RÜCKGEWINNUNG VON DÄMPFEN AN EINER FLÜSSIGKEITS-ZAPFSTELLE
PROCESS FOR THE RECOVERY OF STEAM EMITTED IN A LIQUID DISTRIBUTION PLANT

(30) Priorité: 10.08.1995 FR 9509796
(43) Date de publication de la demande: 27.05.1998
(73) Titulaire: TOKHEIM SERVICES FRANCE, 92350 Le Plessis Robinson (FR)
(72) Inventeur: FOURNIER, Jacques, F-91220 Brétigny-sur-Orge (FR)
(74) Mandataire: Cabinet HERRBURGER
(86) Numéro de dépôt international: FR9601217
(87) Numéro de publication internationale: WO9706095

(56) Documents cités:
- EP-A- 0 577 890
- EP-A- 0 653 376
- WO-A-95/09805
- WO-A-96/06038
- DE-A- 4 200 803

## Description

La présente invention concerne un procédé de récupération de vapeur émise dans une installation de distribution de liquide lors de la distribution dudit liquide à l'intérieur d'un réservoir.

L'invention trouve une application particulièrement avantageuse dans le domaine de la distribution de carburant pour véhicules automobiles par exemple, afin de récupérer les vapeurs d'hydrocarbures s'échappant du réservoir desdits véhicules à mesure que celui-ci se remplit de carburant liquide.

Une installation de distribution de liquide tel que du carburant pour véhicules automobiles comprend, d'une façon générale, des moyens de distribution dudit liquide essentiellement constitués par des volucompteurs munis de pompes aptes à faire circuler le carburant avec un débit-liquide Q_{L} entre une cuve de stockage et le réservoir des véhicules. Les volucompteurs comprennent également un mesureur de liquide relié à un générateur d'impulsions permettant à un calculateur d'établir le volume et le prix du carburant délivré, lesquels apparaissent en clair sur un afficheur dont sont équipés les volucompteurs.

En outre, lorsqu'elle est prévue pour récupérer les vapeurs d'hydrocarbures émises, ladite installation comprend des moyens de récupération aptes à faire circuler lesdites vapeurs avec un débit-vapeur Q_{V} le long d'une canalisation, entre le réservoir des véhicules et une cuve de récupération, la cuve de stockage par exemple, le débit-vapeur Q_{V} étant commandé par une grandeur G caractéristique desdits moyens de récupération de manière à maintenir entre le débit-vapeur Q_{V} et le débit-liquide Q_{L} une relation de proportionnalité Q_{V} = k Q_{L} avec k égal à ou voisin de 1.

Le plus souvent, lesdits moyens de récupération sont constitués par une pompe aspirant les vapeurs du réservoir pour les refouler dans la cuve de stockage d'hydrocarbures. La grandeur caractéristique G est alors la vitesse w de rotation de ladite pompe, laquelle est commandée par le générateur d'impulsions des moyens de distribution.

Toutefois, dans la majorité des cas, il n'est pas possible d'imposer de manière simple une vitesse w de pompe proportionnelle au débit-liquide Q_{L}.

En effet, les conditions de fonctionnement peuvent être très différentes d'une installation à une autre par :
- les pertes de charge sur la canalisation de récupération, en amont et en aval de la pompe,
- la présence éventuelle de clapets tarés au niveau de la cuve de récupération pouvant engendrer dans celle-ci une pression différente de la pression atmosphérique et correspondant à une résistance hydraulique supplémentaire sur la canalisation de récupération,
- la fuite interne de la pompe de récupération, dépendant de la différence de pression amont-aval, qui affecte son efficacité.

En résumé, pour obtenir un débit-vapeur Q_{V} donné, il faut imposer à la pompe de récupération une vitesse w de rotation qui dépend de l'installation.

De façon à prendre en compte les paramètres mentionnés plus haut, il est courant d'effectuer un étalonnage de l'installation complète lorsqu'elle est implantée sur le site. Lors de cet étalonnage, on fixe une vitesse w de la pompe de récupération et on mesure le débit-vapeur Q_{V} correspondant à l'aide d'un débitmètre ou d'un compteur à gaz. On établit ainsi une table (w, Q_{V}) reliant la vitesse w et le débit-vapeur Q_{V} avec un nombre de points suffisant pour définir la caractéristique de la pompe dans ces conditions de fonctionnement. Cette table est mise en mémoire dans un micro-processeur.

En fonctionnement normal, le débitmètre est retiré et, lors d'une distribution d'hydrocarbures à un débit-liquide Q_{L}, le microprocesseur cherche dans la table la vitesse w à imposer à la pompe de récupération pour que Q_{V} = Q_{L}.

Ce procédé de récupération connu présente cependant les inconvénients suivants :
- les pertes de charge sur la canalisation de récupération peuvent évoluer au cours du temps du fait :
   . d'une obturation partielle progressive par des poussières,
   . du changement de section des tuyaux en élastomère avec la présence prolongée d'hydrocarbures. C'est le cas en particulier de la partie de canalisation située en amont de la pompe,
   généralement constituée par un tube en élastomère entouré de liquide sous pression, cette partie représentant l'âme d'un flexible coaxial.
- la fuite interne de la pompe peut évoluer pour cause d'usure, comme dans les pompes à palettes par exemple.
- la densité des vapeurs est variable avec les hydrocarbures et la température des réservoirs des véhicules, ce qui modifie l'influence des pertes de charge amont et aval.
- la pression de vapeur dans la cuve de récupération peut aussi varier avec les hydrocarbures et la température.

Aussi, le problème technique à résoudre par l'objet de la présente invention est de proposer un procédé de récupération de vapeur émise dans une installation de distribution de liquide lors de la distribution dudit liquide à l'intérieur d'un réservoir, ladite installation comprenant :
- des moyens de distribution de liquide aptes à faire circuler ledit liquide avec un débit-liquide Q_{L} entre une cuve et ledit réservoir,
- des moyens de récupération de vapeur aptes à faire circuler ladite vapeur avec un débit-vapeur Q_{V} le long d'une canalisation, entre ledit réservoir et une cuve de récupération, ledit débit-vapeur Q_{V} étant commandé par une grandeur G caractéristique desdits moyens de récupération,
procédé qui, compte tenu de la lente évolution des paramètres caractéristiques de la circulation de vapeur le long de la canalisation de récupération, permettrait d'effectuer un réétalonnage différé de la grandeur caractéristique G en fonction du débit-vapeur Q_{V}.

La solution au problème technique posé consiste, selon la présente invention, en ce que ledit procédé comporte les étapes consistant à :
- établir une relation G = F(Q_{V}, (pᵢ)) reliant la grandeur G au débit vapeur Q_{V} et à des paramètres hydrauliques internes pᵢ caractéristiques des moyens de récupération ainsi que de ladite canalisation (120) et susceptibles d'évolution par vieillissement ou usure, au moins l'un des paramètres pᵢ pouvant être calculé à partir d'une mesure faite dans lesdits moyens de récupération pendant une distribution de liquide,
- déterminer une valeur initiale (pᵢ) 0 des paramètres pᵢ, et
- à chaque distribution de liquide :
- mesurer le débit-liquide Q_{Lk} et déterminer une valeur Gₖ de la grandeur G à imposer aux moyens de récupération par la relation Gₖ = F(Q_{Lk}, (pᵢ)k-1)
- effectuer au moins une mesure permettant de calculer une nouvelle valeur (pᵢ)k d'au moins un des paramètres Pᵢ à utiliser pour la distribution suivante (k+1) de liquide, et
- déterminer la valeur (pᵢ)k du paramètre pᵢ à utiliser pour la distribution suivante (k+1) de liquide.

Ainsi, lors d'une distribution de liquide, d'une part on utilise pour la grandeur caractéristique G une valeur déterminée à partir de paramètres calculées au cours de la distribution précédente, et, d'autre part, on effectue au moins une mesure permettant de calculer de nouvelles valeurs pour lesdits paramètres qui seront utilisées pour la distribution suivante.

Il est à noter que l'on connaissait déjà par le document DE-42 00 803 A, un procédé de récupération de vapeur dans lequel le débit vapeur est commandé par une grandeur caractéristique des moyens de récupération de ladite vapeur.

De plus, le document antérieur WO/96 06038 A, qui est pertinent seulement vis à vis de la nouveauté selon l'Article 54(3) OEB, divulgue un procédé permettant de maintenir l'égalité entre un débit de liquide distribué et un débit de vapeur récupérée par commande de ce dernier débit en utilisant une fonction de commande établie à partir de sous-fonctions qui dépendent de paramètres hydrauliques indépendants internes à l'installation dont la valeur est mesurée pendant la distribution de liquide en cours et non pendant l'opération de distribution précédente.

Comme on le verra en détail plus loin, deux modes particuliers mais non exclusifs, de mise en oeuvre du procédé conforme à l'invention sont proposés.

Selon un premier mode de mise en oeuvre, les moyens de récupération comprenant une pompe, ladite grandeur G est la vitesse w de rotation de ladite pompe.

Selon un second mode de mise en oeuvre, les moyens de récupération comprenant une pompe et une électrovanne, ladite grandeur G est la résistance hydraulique imposée par ladite électrovanne, la vitesse w de rotation de la pompe étant constante. Dans une première approximation, les différents paramètres pᵢ caractéristiques des moyens de récupération et de la canalisation seront considérés comme indépendants du débit-vapeur Q_{V}. Toutefois, il peut se produire que certains de ces paramètres varient avec ledit débit-vapeur. C'est le cas notamment du coefficient α de fuite interne des pompes à palettes lorsque les palettes ne sont pas guidées avec précision. Le procédé de l'invention doit alors être adapté à cette situation particulière. C'est pourquoi, selon l'invention, il est prévu qu'un paramètre p parmi les paramètres pᵢ variant avec le débit-vapeur Q_{V} :
- on établit une table initiale [pₒ^{j}, Q_{V}^{j}] (j = 1,..., N) reliant N valeurs du paramètre p à N valeurs de débit-vapeur Q_{V},
- à chaque distribution k de liquide :
   . on utilise dans la relation${\text{G}}_{\text{k}} {\text{= F (Q}}_{\text{Lk}} {\text{, {p}}_{\text{i}} {\text{}}}_{\text{k-1}} \text{)}$ une valeur p^{j}ₖ₋₁ du paramètre p telle que [p^{j}ₖ₋₁, Q^{j}_{V =} Q_{Lk}]
   . on mesure le débit -vapeur Q_{Vk} et on détermine une valeur Pₖ correspondante du paramètre p,
   . on calcule un coefficient Aₖ tel que${\text{A}}_{\text{k}} {\text{= P}}_{\text{k}} {\text{/p}}^{\text{j'}} {}_{\text{o}} {\text{avec [p}}^{\text{j'}} {}_{\text{o}} {\text{,Q}}^{\text{j'}} {}_{\text{V =}} {\text{Q}}_{\text{Vk}} \text{]}$
   . on établit une nouvelle table${\text{[p}}^{\text{j}} {}_{\text{k}} {\text{, Q}}^{\text{j}} {}_{\text{V}} {\text{] avec p}}^{\text{j}} {}_{\text{k}} {\text{= A}}_{\text{k}} {\text{p}}^{\text{j}} {}_{\text{o}} \text{pour tout j.}$

La description qui va suivre en regard des dessins annexés, donnés à titre d'exemples non limitatifs, fera bien comprendre en quoi consiste l'invention et comment elle peut être réalisée.

La figure 1 est un schéma général d'une installation de distribution de liquide mettant en oeuvre un procédé de récupération de vapeur conforme à l'invention.

La figure 2 est un schéma du circuit de récupération de vapeur de la figure 1 dans le cas où la pompe de récupération n'a pas de fuite interne.

La figure 3 est un schéma du circuit de récupération de vapeur de la figure 1 dans le cas où la pompe de récupération a une fuite interne non nulle.

La figure 4 est un schéma du circuit de récupération de vapeur de la figure 1 utilisant deux régulateurs de pression.

La figure 5 est un schéma d'un circuit de récupération de vapeur avec deux voies de récupération débitant dans une canalisation commune.

La figure 6 est un schéma du circuit de récupération de vapeur de la figure 1 avec une électrovanne d'ajustement en aval de la pompe de récupération.

Le schéma de la figure 1 montre une installation de distribution de liquide, du carburant par exemple, à l'intérieur du réservoir d'un véhicule, non représenté.

Cette installation comprend des moyens de distribution de carburant essentiellement constitués par une pompe P_{L} apte à faire circuler ledit carburant L avec un débit-liquide Q_{L} entre une cuve 100 de stockage et ledit réservoir le long d'une canalisation 110, jusqu'à un pistolet 111 de distribution.

Comme cela a déjà été mentionné plus haut, un volucompteur 112, incluant éventuellement la pompe-liquide P_{L}, comporte un mesureur 113 placé sur la canalisation 110 en série avec la pompe P_{L} de manière qu'un générateur 114 d'impulsions, couplé audit mesureur 113, fournisse un signal impulsionnel représentatif du débit-liquide Q_{L} qu'un calculateur 115 traduit ensuite en termes de volume et de prix à destination d'un afficheur 116.

L'installation de la figure 1 comprend également des moyens de récupération de la vapeur V émise lors de la distribution du liquide dans le réservoir du véhicule. Dans l'exemple de la figure 1, lesdits moyens de récupération sont principalement constitués par une pompe P_{V} apte à faire circuler ladite vapeur avec un débit-vapeur Q_{V} le long d'une canalisation 120 entre le réservoir, en passant par le pistolet 111 de distribution, et une cuve 100 de récupération qui, dans le cas de la figure 1, n'est autre que la cuve de stockage du carburant liquide.

Dans sa généralité, le procédé de récupération de l'invention consiste à imposer à une grandeur G caractéristique des moyens de récupération, la vitesse w de rotation de la pompe P_{V} dans l'exemple de la figure 1, une valeur telle que le débit-vapeur Q_{V} qui en résulte soit aussi voisin que possible du débit-liquide Q_{L}.

A cet effet, on établit et on stocke dans la mémoire d'un circuit 121 de commande du moteur M_{V} de la pompe P_{V} une relation${\text{G = F(Q}}_{\text{V}} {\text{,{p}}_{\text{i}} \text{})}$ reliant la grandeur G au débit-vapeur Q_{V} et à des paramètres Pᵢ caractéristiques des moyens de récupération et de la canalisation 120 de récupération, ces paramètres seront explicités dans la suite cas par cas.

Ensuite, après avoir déterminé une valeur initiale {pᵢ}ₒ des paramètres pᵢ, on mesure à chaque distribution k de liquide le débit-liquide Q_{Lk} à l'aide des informations fournies par le générateur 114 d'impulsions au circuit 121 de commande de moteur M_{V}. La valeur Gₖ de la grandeur G à imposer aux moyens de récupération est alors déterminée par la relation${\text{G}}_{\text{k}} {\text{= F (Q}}_{\text{Lk}} {\text{, {p}}_{\text{i}} {\text{}}}_{\text{k-1}} \text{)}$ où {pᵢ}ₖ₋₁ représente la valeur des paramètres pᵢ calculé lors de la distribution précédente k-1 de liquide.

Au cours de cette même distribution k de liquide, est déterminée une nouvelle valeur {pᵢ}ₖ des paramètres pᵢ à utiliser pour la distribution suivante k + 1 de liquide.

On comprendra que le procédé de récupération conforme à l'invention repose sur l'idée d'une actualisation différée des paramètres régissant la circulation de vapeur dans la canalisation 120 de récupération. Or, comme l'actualisation se fait d'une distribution de liquide à la suivante, l'erreur systématique inhérente au procédé reste négligeable compte tenu de la dérive très lente dans le temps des paramètres pᵢ qui sont essentiellement liés à la pompe-vapeur P_{V} et aux pertes de charge dans la canalisation 120.

Un premier exemple d'application du procédé de l'invention est donné sur la figure 2. Dans cet exemple, les moyens de récupération comprennent la pompe-vapeur P_{V} dont la vitesse w de rotation constitue la grandeur G de commande du débit-vapeur Q_{V}.

En supposant que la pompe P_{V} a un coefficient α de fuite interne nul, que la récupération de vapeur se fait à la pression atmosphérique P_{A} et que la cuve 120 de récupération est également à la pression atmosphérique P_{A} (surpression ou dépression ΔPo nulle), la relation entre la vitesse w de rotation de la pompe P_{V} et le débit-vapeur s'écrit :${\text{w = Q}}_{\text{V}} {\text{/V}}_{\text{G}} {\text{(P'/P}}_{\text{A}} \text{)}$ où V_{G} est le volume cyclique géométrique de la pompe et P' la pression à l'entrée de la pompe.
Si R' est la résistance hydraulique dans la partie amont de la canalisation 120 de récupération, on a :${\text{P}}_{\text{A}} {\text{- P' = R' Q}}_{\text{V}} {\text{}}^{\text{n}}$ n étant égal à 7/4, mais qui peut aussi être pris égal à 2 pour des raisons de simplification.

La relation (1) s'écrit alors :${\text{w = Q}}_{\text{V}} {\text{/V}}_{\text{G}} {\text{(1-R'Q}}_{\text{V}} {\text{}}^{\text{n}} {\text{/P}}_{\text{A}} \text{)}$ qui représente la formule générale G = F (Q_{V}, {pᵢ}), les paramètres pᵢ étant le volume cyclique géométrique V_{G} et la résistance hydraulique amont R'. Le paramètre V_{G} est constant et peut être mesuré une fois pour toutes en usine. La valeur initiale R'o du paramètre R' est déterminée au moyen de la relation (2) en imposant une vitesse w de rotation quelconque à la pompe P_{V} et en mesurant la pression P' à l'aide d'un capteur 122 de pression et éventuellement d'un débitmètre, non représenté, qui fournit le débit-vapeur Q_{V} correspondant. Après cette phase d'initialisation, le débitmètre est supprimé. Les valeurs de V_{G} et R'o sont stockées dans une mémoire du circuit 121 de commande du moteur M_{V} de la pompe P_{V}.

A la première distribution de liquide, ledit circuit de commande calcule la vitesse w₁ à imposer à la pompe à partir des valeurs V_{G}, R'o précédemment mesurées et du débit-liquide Q_{L1} reçu du générateur 114 d'impulsions par la relation :${\text{w}}_{\text{1}} {\text{= Q}}_{\text{L1}} {\text{/V}}_{\text{G}} {\text{(1-R'oQ}}^{\text{n}} {\text{L}}_{\text{1}} {\text{/P}}_{\text{A}} \text{)}$

Au cours de cette première distribution, on effectue une mesure P' 1 de la pression P', ce qui permet de calculer la nouvelle valeur R' 1 de R' à l'aide des deux relations :${\text{Q}}_{\text{v1}} {\text{= w}}_{\text{1}} {\text{V}}_{\text{G}} {\text{P'}}_{\text{1}} {\text{/P}}_{\text{A}}$${\text{R'}}_{\text{1}} {\text{= (P}}_{\text{A}} {\text{- P'}}_{\text{1}} {\text{)/Q}}^{\text{n}} {}_{\text{v1}}$

R'₁ sera utilisée lors de la deuxième distribution, et ainsi de suite.

Le schéma de la figure 3 concerne une pompe-vapeur P_{V} présentant une coefficient α de fuite interne non nul.

L'équation générale du circuit de récupération de vapeur s'écrit :${\text{w = Q}}_{\text{V}} {\text{/V}}_{\text{G}} {\text{(P'/P}}_{\text{A}} \text{) + αΔP}$

ΔP étant la différence de pression aux bornes de la pompe P_{V}.

ΔP est relié au débit-vapeur Q_{V} par :${\text{ΔP = (R' + R") Q}}^{\text{n}} {}_{\text{V}} {\text{= R Q}}^{\text{n}} {}_{\text{V}}$

R" étant la résistance hydraulique aval de la canalisation 120 de récupération.

Compte tenu du fait qu'on a toujours${\text{P}}_{\text{A}} {\text{- P' = R' Q}}^{\text{n}} {}_{\text{V}}$ l'équation (3) s'écrit alors :${\text{w = Q}}_{\text{V}} {\text{/V}}_{\text{G}} {\text{(1-R'Q}}_{\text{V}} {\text{}}^{\text{n}} {\text{/P}}_{\text{A}} {\text{) + (αR) Q}}_{\text{V}} {\text{}}^{\text{n}}$

Les paramètres pᵢ caractéristiques du circuit de récupération sont donc V_{G}, R' et αR. Comme précédemment, le volume cyclique géométrique V_{G} de la pompe, constant, est mesuré en usine. Quant aux paramètres R' et αR, ils peuvent être déterminés à l'aide d'un capteur 122 de pression amont P' et un débitmètre 123 placé à l'entrée de la pompe P_{V} qui permet de mesurer le débit-vapeur Q_{V}. En réalité, le débit Qₗᵤ fourni par le débit-mètre 123 doit être corrigé de la pression P' :${\text{Q}}_{\text{V}} {\text{= Q}}_{\text{lu}} {\text{(P'/P}}_{\text{A}} \text{)}$

Cette opération est effectuée automatiquement par le circuit 121 de commande du moteur M_{V} qui, outre l'information de débit-liquide Q_{L}, reçoit également P' et Qₗᵤ.

Dans ces conditions, les valeurs de R' et αR sont reliées à Q_{V} et P' par :${\text{R' = (P}}_{\text{A}} {\text{- P')/Q}}^{\text{n}} {}_{\text{V}}$${\text{(αR) = [w - Q}}_{\text{V}} {\text{/V}}_{\text{G}} {\text{(1 - R' Q}}^{\text{n}} {}_{\text{V}} {\text{/P}}_{\text{A}} {\text{)]/Q}}^{\text{n}} {}_{\text{V}}$

Les valeurs initiales R'o et (αR)o peuvent être déterminées au cours d'une première distribution k= o au cours de laquelle la vitesse w de rotation de la pompe P_{V} est mesurée.

Si l'on veut connaître la valeur de la résistance hydraulique aval R" pour suivre par exemple l'évolution de l'état de la canalisation 120 en aval de la pompe ou détecter une anomalie, on peut placer en sortie de la pompe P_{V} un capteur de pression P", non représenté. On en déduit R" par :${\text{R" = (P}}_{\text{A}} {\text{- P")/Q}}^{\text{n}} {}_{\text{V}}$

La variante de réalisation montrée sur le schéma de la figure 4 vise à simplifier les opérations d'actualisation des paramètres pᵢ. Pour cela, on supprime le capteur 122 de pression P' et éventuellement celui donnant la pression P", et on dispose à l'entrée et à la sortie de la pompe P_{V} des régulateurs de pression respectivement référencées 124 et 125. Le régulateur 124 est réglé à une valeur de consigne correspondant à une pression P' telle que P_{A}-P' soit constant quel que soit le débit-vapeur Q_{V}. De même, le régulateur 125 impose une pression P" telle que P"-P_{A} soit indépendant de Q_{V}.

Les conditions de bon fonctionnement de ce système sont :${\text{P}}_{\text{A}} {\text{- P' > R'Q}}_{\text{v}} {\text{}}^{\text{n}}$${\text{P" - P}}_{\text{A}} {\text{> R" Q}}_{\text{v}} {\text{}}^{\text{n}}$

Tant que ces conditions sont réalisées, l'équation générale (3) s'écrit :${\text{W = Q}}_{\text{v}} {\text{P}}_{\text{A}} {\text{/V}}_{\text{G}} \text{P' + α (P"-P')}$ ou${\text{w = Q}}_{\text{lu}} {\text{/V}}_{\text{G}} \text{+ α (P"-P')}$

Les seuls paramètres pᵢ à prendre en compte sont V_{G} et α, R' et R" ne participant plus à l'équation du circuit de récupération. V_{G} est déterminé en usine, tandis que α peut être calculé à chaque distribution par la relation${\text{α = (w - Q}}_{\text{v}} {\text{P}}_{\text{A}} {\text{/V}}_{\text{G}} \text{P')/(P"-P')}$ ou${\text{α = (w - Q}}_{\text{lu}} {\text{/V}}_{\text{G}} \text{)/(P"-P')}$

Il peut aussi se produire que la pression à l'intérieur de la cuve 100 de récupération ne soit pas égale à la pression atmosphérique P_{A} et présente une différence ΔPo de pression, positive ou négative, due par exemple à la présence d'un clapet 130 d'évent montré sur la figure 1.

Dans ce cas, la relation générale (3) devient :${\text{w = Q}}_{\text{v}} {\text{P}}_{\text{A}} {\text{/V}}_{\text{G}} {\text{P' + αRo}}^{\text{n}} {}_{\text{v}} \text{+ αΔPo}$

Le dernier terme αΔPo est un terme correctif équivalent à une vitesse initiale wi. Celle-ci peut être déterminée pendant les périodes d'attente entre deux distributions comme la vitesse minimale à appliquer à la pompe P_{V} pour obtenir un débit-vapeur Q_{V} non nul. Ensuite, la quantité w-wi est traitée comme précédemment avec ΔPo = 0.

La figure 5 montre le schéma d'une installation où deux pompes-vapeur P_{V}a, P_{V}b débitent dans une canalisation commune 12 de faible diamètre.

C'est le cas en particulier dans les stations de distribution de carburant où, pour limiter les frais liés à l'installation de récupération des vapeurs d'hydrocarbures, un tube flexible est glissé dans la canalisation d'aspiration pour le retour des vapeurs dans la cuve 100 de récupération. Ce tube est généralement commun à deux pompes, et présente une résistance hydraulique R_{c} commune qui peut être importante.

Les deux voies a et b du circuit de la figure 5 étant symétriques, on ne traitera que la voie a.

La relation générale régissant la circulation de vapeur dans la voie a s'écrit :${\text{W}}_{\text{a}} {\text{= Q}}_{\text{lua}} {\text{/V}}_{\text{Ga}} {\text{+ α}}_{\text{a}} {\text{ΔPa avec ΔPa = R}}_{\text{a}} {\text{Q}}_{\text{V}} {\text{}}^{\text{n}} {}_{\text{a}} {\text{+ Rc (Q}}_{\text{Va}} {\text{+ Q}}_{\text{VG}} {\text{)}}^{\text{n}}$ et$\text{Ra = R'a+ R"a}$ en prenant pour n la valeur approchée de 2, on obtient :${\text{W}}_{\text{a}} {\text{= Q}}_{\text{lua}} {\text{/V}}_{\text{Ga}} {\text{+ α}}_{\text{a}} {\text{(R}}_{\text{a}} {\text{+ Rc) Q}}^{\text{2}} {}_{\text{Va}} {\text{+ α}}_{\text{a}} {\text{Rc (Q}}^{\text{2}} {}_{\text{Vb}} {\text{+ 2Q}}_{\text{Va}} {\text{Q}}_{\text{VG}} \text{)}$

Les deux premiers termes correspondent à une voie simple de résistance hydraulique Rₐ + R_{c} et le troisième terme est un terme correctif lié à la voie b.

Lorsque seule la voie a délivre du liquide on a alors Q_{Vb} = O, le troisième terme est nul. Des deux premiers termes on déduit αₐ (Rₐ + Rc) toujours par les mesures de débit Qₗᵤₐ (ou Q_{Va}) et de la pression P'a à l'aide du débit mètre 123a et du capteur 122a de pression.

Si les deux voies a et b délivrent du liquide simultanément, les mesures de débit-vapeur et de pression sur les voies a et b, associées au terme αₐ (Rₐ + Rc) calculé précédemment, permettent de déduire αₐ R_{c}.

Le schéma de la figure 6 illustre une variante de mise en oeuvre du procédé de récupération de vapeur, objet de l'invention.

Selon cette variante, la circulation de vapeur dans la canalisation 120 de récupération est assurée par une pompe P_{V} à vitesse wₒ de rotation fixe, commandée par un moteur M_{V}.

Le débit-vapeur Q_{V} est ajusté par une électrovanne 126 disposé en aval de la pompe P_{V} et présentant une résistance hydraulique Rx variable dont la valeur est imposée par un circuit 121 de commande.

Dans cet exemple, la grandeur G caractéristique des moyens de récupération est Rx, relié à la vitesse wo de la pompe P_{V} et au débit-vapeur Q_{V} par :${\text{Rx = (Wo-Q}}_{\text{V}} {\text{/V}}_{\text{G}} {\text{(1 - R'Q}}^{\text{n}} {}_{\text{V}} {\text{/P}}_{\text{A}} {\text{) - (αR) Q}}^{\text{n}} {}_{\text{V}} {\text{)/αQ}}^{\text{2}} {}_{\text{V}}$ avec$\text{R = R' + R"}$

Les paramètres pᵢ à déterminer sont V_{G}, R', R et α. En dehors de V_{G}, constant et mesuré en usine, les trois autres paramètres peuvent être calculés à partir des mesures du débitmètre 123, et des pressions P' et P" données par les capteurs 122 et 126. On a en effet :${\text{R' = (P}}_{\text{A}} {\text{-P')/Q}}^{\text{n}}$${\text{R = R' + (P" - P}}_{\text{A}} {\text{-R}}_{\text{X}} {\text{Q}}^{\text{2}} {}_{\text{v}} {\text{)/Q}}^{\text{n}} {}_{\text{V}}$${\text{α = (wo - Q}}_{\text{V}} {\text{/V}}_{\text{G}} {\text{(1-R'Q}}^{\text{2}} {}_{\text{v}} {\text{/P}}_{\text{A}} {\text{) /(RQ}}^{\text{n}} {}_{\text{v}} {\text{+R}}_{\text{a}} {\text{Q}}^{\text{2}} {}_{\text{V}} \text{)}$

Bien entendu, on pourrait tout aussi bien placer l'électrovanne 126 en amont de la pompe vapeur P_{V}, ce qui conduirait à un système de relations différentes mais équivalentes à celles qui viennent d'être établies.

De même, la prise en compte d'une pression de cuve de récupération différente de la pression atmosphérique ainsi que celle d'un tube de retour commun à deux pompes s'appliquent de la même façon au mode de réalisation qui vient d'être décrit mettant en oeuvre une électrovanne.

Dans tout ce qui précède il n'a pas été tenu compte d'une éventuelle variation avec le débit-vapeur Q_{V} des paramètres caractéristiques régissant la circulation de vapeur dans la canalisation de récupération. Or, on sait que pour certains types de pompes le coefficient α de fuite interne dépend dudit débit-vapeur. Dans ce cas, on établit une table initiale obtenue par étalonnage sur site, notée [(αR)ₒ^{j}, Q_{V}^{j}] du paramètre αR, par exemple, reliant N valeurs (j=1, ...., N) de αR aux N valeurs correspondantes de Q_{V} :

A la première distribution k = 1 de liquide, la connaissance du débit-liquide Q_{L1} permet de déterminer la valeur (αR)₁^{j} à utiliser dans la relation générale d'écoulement, à savoir :${\text{[(αR)}}_{\text{1}} {\text{}}^{\text{j}} {\text{, Q}}_{\text{V}} {\text{}}^{\text{j}} {\text{= Q}}_{\text{L1}} \text{]}$

Au cours de cette même distribution, on mesure le débit-vapeur Q_{V1} dont on déduit, d'une part à l'aide des relations d'écoulement, une valeur (αR)₁ du paramètre αR, et, d'autre part à l'aide de la table initiale une valeur (αR)ₒ^{j'} :${\text{[(αR)}}_{\text{o}} {\text{}}^{\text{j'}} {\text{, Q}}_{\text{V}} {\text{}}^{\text{j'}} {\text{= Q}}_{\text{V1}} \text{]}$

Il peut se produire que les valeurs Q_{L1} et Q_{V1} ne correspondent pas exactement à des valeurs Q_{V}^{j} de la table. On procèdera alors par interpolation linéaire.

On en déduit un coefficient A₁ = (αR)₁/(αR)^{j'}ₒ permettant d'actualiser l'ensemble de la table qui sera utilisée pour la distribution suivante en multipliant chaque valeur (αR)ₒ^{j} par le coefficient A1·

La nouvelle table s'écrit :${\text{[(αR)}}_{\text{1}} {\text{}}^{\text{j}} {\text{, Q}}_{\text{V}} {\text{}}^{\text{j}} {\text{] avec (αR)}}_{\text{1}} {\text{}}^{\text{j}} {\text{= A}}_{\text{1}} {\text{(αR)}}_{\text{o}} {\text{}}^{\text{j}} \text{pour tout j.}$

On procède de la même manière à chaque distribution en actualisant la table par rapport à la table initiale qui est conservée en mémoire.

## Revendications

1. Procédé de récupération de vapeur émise dans une installation de distribution de liquide lors de la distribution dudit liquide à l'intérieur d'un réservoir, ladite installation comprenant :
- des moyens (P_{L}) de distribution de liquide aptes à faire circuler ledit liquide avec un débit-liquide (Q_{L}) entre une cuve (100) et ledit réservoir,
- des moyens (P_{V}), 126) de récupération de vapeur aptes à faire circuler ladite vapeur avec un débit-vapeur (Q_{V}) le long d'une canalisation (120), entre ledit réservoir et une cuve (100) de récupération, ledit débit-vapeur (Q_{V}) étant commandé par une grandeur G(w, Rₓ) caractéristique desdits moyens de récupération,
caractérisé en ce que
ledit procédé comporte les étapes consistant à :
- établir une relation G = F(Q_{V}, (pᵢ)) reliant la grandeur G au débit vapeur Q_{V} et à des paramètres hydrauliques internes pᵢ caractéristiques des moyens de récupération ainsi que de ladite canalisation (120) et susceptibles d'évolution par vieillissement ou usure, au moins l'un des paramètres pᵢ pouvant être calculé à partir d'une mesure faite dans lesdits moyens de récupération pendant une distribution de liquide,
- déterminer une valeur initiale (pᵢ)0 des paramètres pᵢ, et
- à chaque distribution de liquide :
- mesurer le débit-liquide Q_{Lk} et déterminer une valeur Gₖ de la grandeur G à imposer aux moyens de récupération par la relation Gₖ = F(Q_{Lk}, (pᵢ)k-1)
- effectuer au moins une mesure permettant de calculer une nouvelle valeur (pᵢ)k d'au moins un des paramètres Pᵢ à utiliser pour la distribution suivante (k+1) de liquide, et
- déterminer la valeur (pᵢ)k du paramètre pᵢ à utiliser pour la distribution suivante (k+1) de liquide.

2. Procédé selon la revendication 1,
caractérisé en ce qu'
un paramètre p parmi les paramètres pᵢ variant avec le débit-vapeur Q_{V} :
- on établit une table initiale [p_{O}^{j}, Q_{V}^{j}] (j = 1,...,N) reliant N valeurs du paramètre p à N valeurs de débit-vapeur Q_{V},
- à chaque distribution k de liquide :
- on utilise dans la relation${\text{Gk = F(Q}}_{\text{Lk}} {\text{, (p}}_{\text{i}} {\text{)}}_{\text{k-1}}$ une valeur p^{j}ₖ₋₁ du paramètre p telle que [p^{j}ₖ₋₁, Q^{j}_{V} = Q_{LK}]
- on mesure le débit-vapeur Q_{Vk} et on détermine une valeur Pₖ correspondante du paramètre p,
- on calcule un coefficient Aₖ tel que${\text{A}}_{\text{k}} {\text{= p}}_{\text{k}} {\text{/p}}^{\text{j'}} {}_{\text{o}} {\text{avec [p}}^{\text{j'}} {}_{\text{o}} {\text{,Q}}^{\text{j'}} {}_{\text{V}} {\text{= Q}}_{\text{Vk}} \text{]}$
- on établit une nouvelle table${\text{[p}}^{\text{j}} {}_{\text{k}} {\text{, Q}}^{\text{j}} {}_{\text{V}} {\text{] avec p}}^{\text{j}} {}_{\text{k}} {\text{= A}}_{\text{k}} {\text{p}}^{\text{j}} {}_{\text{o}}$
pour tout j.

3. Procédé selon l'une des revendication 1 et 2, conformément auquel ladite grandeur G est la vitesse de rotation w d'une pompe à vitesse variable (P_{V})
caractérisé en ce que
• la pompe (P_{V}) présentant un coefficient α de fuite interne nul, ladite relation w = F (Q_{V}, (pᵢ) pour une cuve (100) de récupération à la pression atmosphérique est donnée par :${\text{w = Q}}_{\text{v}} {\text{/V}}_{\text{G}} {\text{(1-R'Q}}_{\text{v}} {\text{}}^{\text{n}} {\text{/P}}_{\text{A}} \text{)}$ V_{G} étant le volume cyclique géométrique de la pompe (P_{V}), R' la résistance hydraulique de la canalisation (120) en amont de la pompe, n un coefficient égal à 7/4 ou à 2 et P_{A} la pression atmosphérique, et
• lesdits paramètres pᵢ étant constitués par les paramètres V_{G} et R', le paramètre V_{G}, constant, est déterminé par un étalonnage initial de la pompe (P_{V}), la valeur R'ₖ du paramètre R' à chaque distribution k étant déterminée à partir de la mesure de la pression P' à l'entrée de la pompe (P_{V}) par les relations${\text{Q}}_{\text{Vk}} {\text{= W}}_{\text{k}} {\text{V}}_{\text{G}} {\text{P'}}_{\text{k}} {\text{/P}}_{\text{A}}$${\text{R'}}_{\text{k}} {\text{= (P}}_{\text{A}} {\text{- P'}}_{\text{k}} {\text{)/Q}}^{\text{n}} {}_{\text{Vk}} \text{.}$

4. Procédé selon l'une quelconque des revendications 1 et 2, conformément auquel ladite grandeur G est la vitesse de rotation w d'une pompe à vitesse variable (P_{V})
caractérisé en ce que
• la pompe (P_{V}) présentant un coefficient α de fuite interne non nul, ladite relation w = F (Q_{V}, (pⱼ)) est donnée par :${\text{w = Q}}_{\text{V}} {\text{/V}}_{\text{G}} {\text{(1-R'Q}}_{\text{V}} {\text{}}^{\text{n}} {\text{/p}}_{\text{A}} {\text{) + (αR) Q}}_{\text{V}} {\text{}}^{\text{n}}$ V_{G} étant le volume cyclique géométrique de la pompe (P_{V}), R' la résistance hydraulique de la canalisation (120) en amont de la pompe, n un coefficient égal à 7/4 ou à 2 P_{A} la pression atmosphérique et R la résistance hydraulique totale de la canalisation, égale à la somme de la résistance hydraulique R' amont et de la résistance hydraulique R" de la canalisation (120) en aval de la pompe (P_{V}), et
• lesdits paramètres pᵢ étant constitués par V_{G}, R' et αR, le paramètre V_{G}, constant, étant déterminé par un étalonnage initial de la pompe (P_{V}), les valeurs R'ₖ et (αR)ₖ des paramètres R' et αR à chaque distribution k étant déterminés à partir des mesures du débit-vapeur Q_{V} et de la pression P' à l'entrée de la pompe (P_{V}) par les relations :${\text{R'}}_{\text{k}} {\text{= (P}}_{\text{A}} {\text{- P'}}_{\text{k}} {\text{)/Q}}^{\text{n}} {}_{\text{Vk}}$${\text{(αR)}}_{\text{k}} {\text{= [w}}_{\text{k}} {\text{- Q}}_{\text{Vk}} {\text{/V}}_{\text{G}} {\text{(1 - R'}}_{\text{k}} {\text{Q}}^{\text{n}} {}_{\text{Vk}} {\text{/P}}_{\text{A}} {\text{)]/Q}}^{\text{n}} {}_{\text{Vk}} \text{.}$

5. Procédé selon la revendication 4,
caractérisé en ce que
la valeur R"ₖ de la résistance hydraulique R" en aval de la pompe (P_{V}) à chaque distribution k est déterminée par la mesure de la pression P" à la sortie de la pompe par la relation :${\text{R"}}_{\text{k}} {\text{= (P}}_{\text{A}} {\text{- P"}}_{\text{k}} {\text{)/Q}}^{\text{n}} {}_{\text{Vk}} \text{.}$

6. Procédé selon l'une quelconque des revendications 1 et 2, conformément auquel ladite grandeur G est la vitesse de rotation w d'une pompe à vitesse variable (P_{V}),
caractérisé en ce que
• la pompe (P_{V}) présentant un coefficient α de fuite interne non nul et les pressions P' et P" à l'entrée et la sortie de la pompe (P_{V}) étant maintenues constantes à l'aide de régulateurs (124, 125) de pression, ladite relation w = F(Q_{V}, (pᵢ)) est donnée par :${\text{w = Q}}_{\text{V}} {\text{P}}_{\text{A}} {\text{/V}}_{\text{G}} \text{P' + α(P"-P')}$ V_{G} étant le volume cyclique géométrique de la pompe (P_{V}) et P_{A} la pression atmosphérique, et
• lesdits paramètres pᵢ étant constitués par les paramètres V_{G} et α, le paramètre V_{G}, constant, étant déterminé par un étalonnage initial de la pompe (P_{V}), la valeur αₖ du paramètre α à chaque distribution k étant déterminée à partir de la mesure du débit-vapeur Q_{V} de la pompe (P_{V}) par la relation${\text{α}}_{\text{k}} {\text{= (w}}_{\text{k}} {\text{- Q}}_{\text{Vk}} {\text{P}}_{\text{A}} {\text{/V}}_{\text{G}} \text{P')/(P"-P').}$

7. Procédé selon l'une quelconque des revendications 3 à 6,
caractérisé en ce que
ladite cuve (100) de récupération présentant une différence de pression ΔPₒ par rapport à la pression atmosphérique, on ajoute aux valeurs calculées de la vitesse w de la pompe (P_{V}) une quantité wᵢ égale à la vitesse minimale à appliquer à la pompe pour obtenir un débit-vapeur Q_{V} non nul, ladite quantité wₒ étant mesurée entre deux distributions de liquide.

8. Procédé selon l'une quelconque des revendications 1 et 2, conformément auquel les moyens de récupération comprennent une pompe (P_{V}) et une électrovanne (126) et ladite grandeur G est la résistance hydraulique Rₓ imposée par ladite électrovanne, la vitesse w de rotation de la pompe étant constante,
caractérisé en ce que
ladite électrovanne (126) étant disposée en aval de la pompe (P_{V}), ladite pompe présentant un coefficient α de fuite interne non nul, ladite relation Rₓ = F(Q_{V}, (pᵢ)) est donnée par :${\text{R}}_{\text{x}} {\text{= [wo - Q}}_{\text{V}} {\text{/V}}_{\text{G}} {\text{(1-R'Q}}^{\text{n}} {}_{\text{V}} {\text{/P}}_{\text{A}} {\text{) - (αR)Q}}^{\text{n}} {}_{\text{V}} {\text{]/αQ}}^{\text{2}} {}_{\text{V}}$ V_{G} étant le volume cyclique géométrique de la pompe (P_{V}), R' la résistance hydraulique de la canalisation (120) en amont de la pompe, n un coefficient égal à 7/4 ou à 2 P_{A} la pression atmosphérique, R la résistance hydraulique de la canalisation, égale à la somme de la résistance hydraulique R' amont et de la résistance hydraulique R" en aval de la pompe (P_{V}), et
lesdits paramètres pᵢ étant constitués par V_{G}, R', R et α, le paramètre V_{G}, constant, étant déterminé par un étalonnage initial de la pompe. (P_{V}), les valeurs R'ₖ, Rₖ et αₖ des paramètres R', R et α à chaque distribution k étant déterminées à partir des mesures du débit-vapeur Q_{V} et des pressions P' et P" à l'entrée et à la sortie de la pompe par les relations :${\text{R'}}_{\text{k}} {\text{= (P}}_{\text{A}} {\text{- P}}_{\text{k}} {\text{)Q}}^{\text{n}} {}_{\text{Vk}}$${\text{R}}_{\text{k}} {\text{= R'}}_{\text{k}} {\text{+ (P}}_{\text{k}} {\text{- P}}_{\text{A}} {\text{- R}}_{\text{xk}} {\text{Q}}^{\text{2}} {\text{V}}_{\text{k}} {\text{)/Q}}^{\text{n}} {}_{\text{Vk}}$${\text{α}}_{\text{k}} {\text{= [wo - Q}}_{\text{Vk}} {\text{/V}}_{\text{G}} {\text{(1-R'}}_{\text{k}} {\text{Q}}^{\text{n}} {}_{\text{Vk}} {\text{/P}}_{\text{A}} {\text{)]/(R}}_{\text{k}} {\text{Q}}^{\text{n}} {}_{\text{Vk}} {\text{+ R}}_{\text{xk}} {\text{Q}}^{\text{2}} {}_{\text{Vk}} \text{).}$

## Patentansprüche

1. Verfahren zur Rückgewinnung von Dampf, der bei der Verteilung der Flüssigkeit in einen Behälter in eine Flüssigkeits-Verteileranlage ausströmt, wobei die Anlage umfasst:
- Mittel (PL) zum Verteilen von Flüssigkeit, die geeignet sind, die Flüssigkeit mit einem Flüssigkeitsdurchsatz (Q_{L}) zwischen einer Wanne (100) und dem Behälter zirkulieren zu lassen,
- Mittel (Pv), 126) zur Rückgewinnung von Dampf, die geeignet sind, den Dampf mit einer Dampfmenge (Qv) entlang einer Leitung (120) zwischen dem Behälter und einer Rückgewinnungswanne (100) zirkulieren zu lassen, wobei die Dampfmenge (Qv) durch eine Kenngröße G(w, Rx) der Rückgewinnungsmittel gesteuert wird,
**dadurch gekennzeichnet, dass**
das Verfahren die folgenden Schritte umfasst:
- Erstellen einer Beziehung G = F(Qv, (pi)), welche die Größe G mit der Dampfmenge Qv und internen Hydraulikparametern pi verbindet, die kennzeichnend sind für die Rückgewinnungsmittel sowie für die Leitung (120) und veränderbar sind durch Alterung oder Verschleiß, wobei wenigstens einer der Parameter pi anhand einer Messung errechnet werden kann, die während einer Flüssigkeitsverteilung in den Rückgewinnungsmitteln durchgeführt wird,
- Ermitteln eines Anfangswertes (pi)0 der Parameter pi, und
- bei jeder Flüssigkeitsverteilung:
- Messen des Flüssigkeitsdurchsatzes QLK und Ermitteln eines Wertes Gk der Größe G, die den Rückgewinnungsmitteln durch die Beziehung Gk = F(QLk, (pi)k-1) zuzuweisen ist
- Durchführen wenigstens einer Messung, mittels derer ein neuer Wert (pi)k von wenigstens einem der für die folgende Flüssigkeitsverteilung (k+1) zu verwendenden Parameter Pi errechnet werden kann, und
- Ermitteln des Wertes (pi)k des Parameters pi, der für die folgende Flüssigkeitsverteilung (k+1) zu verwenden ist.

2. Verfahren nach Anspruch 1, dadurch gekennzeichnet, dass
- wenn ein Parameter p unter den Parametern pᵢ mit der Dampfmenge Qᵥ variiert -:
- eine Anfangstabelle [p₀^{j}, Q_{V}^{j}] (j = 1,...,N) erstellt wird, die N Werte des Parameters p mit N Werten der Dampfmenge Qv verbindet,
- bei jder Flüssigkeitsverteilung k:
- in der Beziehung${\text{Gk = F(Q}}_{\text{Lk}} {\text{, (p}}_{\text{i}} \text{)k-1}$ ein Wert p^{j}ₖ₋₁ des Parameters p wie${\text{[p}}^{\text{j}} {}_{\text{k-1}} {\text{, Q}}^{\text{j}} {}_{\text{V}} {\text{= Q}}_{\text{Lk}} \text{]}$ verwendet wird
- die Dampfmenge Q_{Vk} gemessen und ein entsprechender Wert pₖ des Parameters p bestimmt wird,
- ein Koeffizient Aₖ wie Aₖ = pₖ/p^{j'} ₒ mit [p^{j'} ₒ, Q^{j'}_{V} = Q_{Vk}] berechnet wird,
- eine neue Tabelle [p^{j}ₖ, Q^{j}_{V}] mit p^{j}ₖ = Aₖ p^{j} ₒ für alle j erstellt wird.

3. Verfahren nach einem der Ansprüche 1 und 2, gemäß dem die Größe G die Drehgeschwindigkeit w einer Pumpe mit variabler Drehzahl (P_{V}) ist
dadurch gekennzeichnet, dass
• wenn die Pumpe (P_{V}) einen internen Verlustfaktor α gleich Null aufweist, wird die Beziehung w = F (Q_{V}, (pᵢ) für eine Rückgewinnungswanne (100) bei atmosphärischem Druck durch${\text{w = Q}}_{\text{V}} {\text{/V}}_{\text{G}} {\text{(1-R'Q}}_{\text{V}} {\text{}}^{\text{n}} {\text{/P}}_{\text{A}} \text{)}$ geliefert, wobei V_{G} das geometrische zyklische Volumen der Pumpe (P_{V}), R' der Strömungswiderstand der Leitung (120) stromaufwärts der Pumpe, n ein Koeffizient gleich 7/4 oder 2 und P_{A} der atmosphärische Druck ist, und
• wenn die Parameter pᵢ von den Parametern V_{G} und R' gebildet werden, der konstante Parameter V_{G} durch ein Anfangseichen der Pumpe (P_{V}) bestimmt wird, wobei der Wert R'ₖ des Parameters R' bei jeder Verteilung k anhand der Messung des Drucks P' am Eingang der Pumpe (P_{V}) durch folgende Beziehungen bestimmt wird:${\text{Q}}_{\text{Vk}} {\text{= w}}_{\text{k}} {\text{V}}_{\text{G}} {\text{P'}}_{\text{k}} {\text{/P}}_{\text{A}}$${\text{R'}}_{\text{k}} {\text{= (P}}_{\text{A}} {\text{- P'}}_{\text{k}} {\text{)/Q}}^{\text{n}} {}_{\text{Vk}} \text{.}$

4. Verfahren nach einem der Ansprüche 1 und 2, gemäß dem die Größe G die Drehgeschwindigkeit w einer Pumpe mit variabler Drehzahl (P_{V}) ist
dadurch gekennzeichnet, dass
• wenn die Pumpe (P_{V}) einen internen Verlust faktor α ungleich Null aufweist, wird die Beziehung${\text{w = F (Q}}_{\text{V}} {\text{, (p}}_{\text{j}} \text{))}$ durch${\text{w = Q}}_{\text{V}} {\text{/V}}_{\text{G}} {\text{(1-R'Q}}_{\text{V}} {\text{}}^{\text{n}} {\text{/P}}_{\text{A}} {\text{) + (αR) Q}}_{\text{V}} {\text{}}^{\text{n}}$ geliefert, wobei V_{G} das geometrische zyklische Volumen der Pumpe (P_{V}), R' der Strömungswiderstand der Leitung (120) stromaufwärts der Pumpe, n ein Koeffizient gleich 7/4 oder 2, P_{A} der atmosphärische Druck und R der Gesamtströmungswiderstand der Leitung, gleich der Summe des Strömungswiderstandes R' stromaufwärts und des Strömungswiderstandes R" der Leitung (120) stromabwärts der Pumpe (P_{V}) ist, und
• wenn die Parameter pᵢ von V_{G}, R' und αR gebildet werden, wird der konstante Parameter V_{G} durch ein Anfangseichen der Pumpe (P_{V}) bestimmt, wobei die Werte R'ₖ und (αR)ₖ der Parameter R' und αR bei jeder Verteilung k anhand der Messungen der Dampfmenge Q_{V} und des Drucks P' am Eingang der Pumpe (P_{V}) durch folgende Beziehungen bestimmt werden:${\text{R'}}_{\text{k}} {\text{= (P}}_{\text{A}} {\text{- P'}}_{\text{k}} {\text{)/Q}}^{\text{n}} {}_{\text{Vk}}$${\text{(αR)}}_{\text{k}} {\text{= [w}}_{\text{k}} {\text{- Q}}_{\text{Vk}} {\text{/V}}_{\text{G}} {\text{(1 - R'}}_{\text{k}} {\text{Q}}^{\text{n}} {}_{\text{Vk}} {\text{/P}}_{\text{A}} {\text{)]/Q}}^{\text{n}} {}_{\text{Vk}} \text{.}$

5. Verfahren nach Anspruch 4,
dadurch gekennzeichnet, dass
der Wert R"ₖ des Strömungswiderstandes R" stromabwärts der Pumpe (P_{V}) bei jeder Verteilung k durch Messen des Drucks P" am Ausgang der Pumpe durch folgende Beziehung bestimmt wird:${\text{R"}}_{\text{k}} {\text{= (P}}_{\text{A}} {\text{- P"}}_{\text{k}} {\text{)/Q}}^{\text{n}} {}_{\text{Vk}} \text{.}$

6. Verfahren nach einem der Ansprüche 1 und 2, gemäß dem die Größe G die Drehgeschwindigkeit w einer Pumpe mit variabler Drehzahl (P_{V}) ist,
dadurch gekennzeichnet, dass
• wenn die Pumpe (P_{V}) einen internen Verlustfaktor α ungleich Null aufweist und die Drücke P' und P" am Eingang und am Ausgang der Pumpe (P_{V}) mit Hilfe von Druckreglern (124, 125) konstant gehalten werden, wird die Beziehung w = F (Q_{V}, (pᵢ)) durch${\text{w = Q}}_{\text{V}} {\text{P}}_{\text{A}} {\text{/V}}_{\text{G}} \text{P' + α(P"-P')}$ geliefert, wobei V_{G} das geometrische zyklische Volumen der Pumpe (P_{V}) und P_{A} der atmosphärische Druck ist, und
• wenn die Parameter pᵢ von den Parametern V_{G} und α gebildet werden, wird der konstante Parameter V_{G} durch ein Anfangseichen der Pumpe (P_{V}) bestimmt, wobei der Wert αₖ des Parameters α bei jeder Verteilung k anhand der Messung der Dampfmenge Q_{V} der Pumpe (P_{V}) durch folgende Beziehung bestimmt wird:${\text{α}}_{\text{k}} {\text{= (w}}_{\text{k}} {\text{- Q}}_{\text{Vk}} {\text{P}}_{\text{A}} {\text{/V}}_{\text{G}} \text{P')/(P"-P').}$

7. Verfahren nach einem der Ansprüche 3 bis 6,
dadurch gekennzeichnet, dass
wenn die Rückgewinnungswanne (100) einen Druckunterschied ΔPₒ gegenüber dem atmosphärischen Druck aufweist, wird zu den errechneten Werten der Geschwindigkeit w der Pumpe (P_{V}) eine Menge wᵢ gleich der an die Pumpe anzulegenden Minimalgeschwindigkeit hinzugefügt, um eine Dampfmenge Q_{V} ungleich Null zu erhalten, wobei die Menge wₒ zwischen zwei Flüssigkeitsverteilungen gemessen wird.

8. Verfahren nach einem der Ansprüche 1 und 2, gemäß dem die Mittel zur Rückgewinnung eine Pumpe (P_{V}) und ein Elektroventil (126) enthalten und die Größe G der durch das Elektroventil auferlegte Strömungswiderstand Rₓ ist, wobei die Drehgeschwindigkeit w der Pumpe konstant ist, dadurch gekennzeichnet, dass
wenn das Elektroventil (126) stromabwärts der Pumpe (P_{V}) angeordnet ist, die Pumpe einen internen Verlustfaktor α ungleich Null aufweist, wird die Beziehung Rₓ = F(Q_{V}, (pᵢ)) durch:${\text{R}}_{\text{x}} {\text{= [wo - Q}}_{\text{V}} {\text{/V}}_{\text{G}} {\text{(1-R'Q}}^{\text{n}} {}_{\text{V}} {\text{/P}}_{\text{A}} {\text{) - (αR)Q}}^{\text{n}} {}_{\text{V}} {\text{]/αQ}}_{\text{V}}^{\text{2}}$ geliefert, wobei V_{G} das geometrische zyklische Volumen der Pumpe (P_{V}), R' der Strömungswiderstand der Leitung (120) stromaufwärts der Pumpe, n ein Koeffizient gleich 7/4 oder 2, PA der atmosphärische Druck, R der Strömungswiderstand der Leitung, gleich der Summe des Strömungswiderstandes R' stromaufwärts und des Strömungswiderstandes R" stromabwärts der Pumpe (P_{V}) ist, und
wenn die Parameter pᵢ von V_{G}, R', R und α gebildet werden, wird der konstante Parameter V_{G} durch ein Anfangseichen der Pumpe (P_{V}) bestimmt, wobei die Werte R'ₖ, Rₖ und αₖ der Parameter R', R und α bei jeder Verteilung k anhand der Messungen der Dampfmenge Q_{V} und der Drücke P' und P" am Eingang und am Ausgang der Pumpe durch folgende Beziehungen bestimmt werden:${\text{R'}}_{\text{k}} {\text{= (P}}_{\text{A}} {\text{-P}}_{\text{k}} {\text{)Q}}^{\text{n}} {}_{\text{Vk}}$${\text{R}}_{\text{k}} {\text{= R'}}_{\text{k}} {\text{+ (P}}_{\text{k}} {\text{- P}}_{\text{A}} {\text{- R}}_{\text{xk}} {\text{Q}}^{\text{2}} {\text{V}}_{\text{k}} {\text{)/Q}}^{\text{n}} {}_{\text{Vk}}$${\text{α}}_{\text{k}} {\text{= [wo - Q}}_{\text{Vk}} {\text{/V}}_{\text{G}} {\text{(1-R'}}_{\text{k}} {\text{Q}}^{\text{n}} {}_{\text{Vk}} {\text{/P}}_{\text{A}} {\text{)]/(R}}_{\text{k}} {\text{Q}}^{\text{n}} {}_{\text{Vk}} {\text{+ R}}_{\text{xk}} {\text{Q}}^{\text{2}} {}_{\text{Vk}} \text{).}$

## Claims

1. Recovery process for vapour emitted in a liquid distribution system on distribution of the said liquid inside a reservoir, the said installation comprising:
- means (P_{L}) for liquid distribution able to circulate the said liquid with liquid flow (Q_{L}) between a tank (100) and the said reservoir,
- means (P_{V}, 126) for vapour recovery able to circulate the said vapour with a vapour flow (Q_{V}) along a pipe (120) between the said reservoir and a recovery tank (100), the said vapour flow (Q_{V}) being controlled by a value G (_{w}, Rₓ) characteristic of the said recovery means,
characterised in that
the said process comprises stages consisting of:
- establishing a ratio G = F (Q_{V}, (pᵢ)) linking value G to vapour flow Q_{V} and internal hydraulic parameters pᵢ characteristic of the recovery means and the said pipe (120), and being liable to change by ageing or wear, at least one of the parameters pᵢ being able to be calculated from a measurement made in the said recovery means during a liquid distribution,
- determining an initial value (pᵢ)0 of parameters pᵢ, and
- on each distribution of liquid:
- measuring the liquid flow Q_{Lk} and determining a value Gₖ of value G to be imposed on the recovery means by the ratio Gₖ = F (Q_{Lk}, (pᵢ)k-1)
- carrying out at least one measurement allowing calculation of a new value (pᵢ)k of at least one of the parameters pᵢ to be used for the next liquid distribution (k+1), and
- determining the value (pi)k of the parameter pᵢ to be used for the next liquid distribution (k+1).

2. Process according to claim 1,
characterised in that
a parameter p amongst parameters pᵢ varying with vapour flow Qᵥ:
- an initial table is produced [p₀^{j}, Qᵥ^{j}] (j = 1, ...., N) linking N values of parameter p to N values of vapour flow Qᵥ,
- on each distribution k of liquid:
- in the relation${\text{Gk = F (Q}}_{\text{Lk}} {\text{, (p}}_{\text{i}} {\text{)}}_{\text{k-1}}$ a value p^{j}ₖ₋₁ of parameter p is used such that [p^{j}ₖ₋₁, Q^{j}ᵥ = Q_{LK}]
- the vapour flow Q_{Vk} is measured and a value pₖ determined corresponding to parameter p,
- a co-efficient Aₖ is calculated such that${\text{A}}_{\text{k}} {\text{= p}}_{\text{k}} {\text{/p}}_{\text{o}}^{\text{j'}} {\text{with [p}}^{\text{j'}} {}_{\text{o}} {\text{,Q}}^{\text{j'}} {}_{\text{v}} {\text{= Q}}_{\text{Vk}} \text{]}$
- a new table is produced${\text{[p}}^{\text{j}} {}_{\text{k}} {\text{,Q}}^{\text{j}} {}_{\text{v}} {\text{] with p}}^{\text{j'}} {}_{\text{k}} {\text{= A}}_{\text{k}} {\text{p}}^{\text{j}} {}_{\text{o}}$
for any j.

3. Process according to any of claims 1 and 2 according to which the said value G is the rotation speed w of a variable speed pump (Pᵥ),
characterised in that
- the pump (Pᵥ) having a co-efficient α of internal leakage zero, then the said relation w = F (Qᵥ, (pᵢ)) for a recovery tank (100) at atmospheric pressure is given by:${\text{w = Q}}_{\text{v}} {\text{/V}}_{\text{G}} {\text{(1 - R'Q}}_{\text{v}} {\text{}}^{\text{n}} {\text{/P}}_{\text{A}} \text{)}$ V_{G} being the cyclic geometric volume of the pump (Pᵥ), R' the hydraulic resistance of the pipe (120) upstream of the pump, n a co-efficient equal to 7/4 or 2 and P_{A} atmospheric pressure, and
- the said parameters pᵢ being constituted by parameters V_{G} and R', parameter V_{G} constant is determined by an initial calibration of pump (Pᵥ), value R'ₖ of parameter R' on each distribution k being determined from measurement of pressure P' at the inlet to the pump (Pᵥ) by the relations${\text{Q}}_{\text{Vk}} {\text{= w}}_{\text{k}} {\text{V}}_{\text{G}} {\text{P'}}_{\text{k}} {\text{/P}}_{\text{A}}$${\text{R'}}_{\text{k}} \text{=} {\text{(P}}_{\text{A}} {\text{- P'}}_{\text{k}} {\text{)/Q}}^{\text{n}} {}_{\text{Vk}} \text{.}$

4. Process according to any of claims 1 and 2 according to which the said value G is the rotation speed w of a variable speed pump (Pᵥ),
characterised in that
- the pump (Pᵥ) having a co-efficient α of internal leakage not zero, then the said relation w = F (Qᵥ, (pⱼ)) is given by:${\text{w = Q}}_{\text{v}} {\text{/V}}_{\text{G}} {\text{(1 - R'Q}}_{\text{v}} {\text{}}^{\text{n}} {\text{/P}}_{\text{A}} {\text{) + (αR) Q}}_{\text{v}} {\text{}}^{\text{n}}$ V_{G} being the cyclic geometric volume of the pump (Pᵥ), R' the hydraulic resistance of the pipe (120) upstream of the pump, n a co-efficient equal to 7/4 or 2 P_{A} atmospheric pressure, and R the total hydraulic resistance of the pipe equal to the sum of the hydraulic resistance R' upstream and hydraulic resistance R" of the pipe (120) downstream of the pump (Pᵥ) and
- the said parameters pᵢ being constituted by parameters V_{G}, R' and αR, parameter V_{G} constant being determined by an initial calibration of pump (Pᵥ), values R'ₖ and (αR)ₖ of parameters R' and αR on each distribution k being determined from measurement of vapour flow Qᵥ and pressure P' at the inlet to the pump (Pᵥ) by the relations${\text{R'}}_{\text{k}} {\text{= (P}}_{\text{A}} {\text{- P'}}_{\text{k}} {\text{)/Q}}^{\text{n}} {}_{\text{Vk}}$${\text{(αR)}}_{\text{k}} {\text{= [w}}_{\text{k}} {\text{= Q}}_{\text{Vk}} {\text{/ V}}_{\text{G}} {\text{(1 - R'}}_{\text{k}} {\text{Q}}^{\text{n}} {}_{\text{Vk}} {\text{/P}}_{\text{A}} {\text{)]/Q}}^{\text{n}} {}_{\text{Vk}} \text{.}$

5. Process according to claim 4,
characterised in that
value R"ₖ of the hydraulic resistance R" downstream of the pump (Pᵥ) on each distribution k is determined by measurement of pressure P" at the outlet of the pump by the relation:${\text{R"}}_{\text{k}} {\text{= (P}}_{\text{A}} {\text{- P"}}_{\text{k}} {\text{)/Q}}^{\text{n}} {}_{\text{Vk}}$

6. Process according to any of claims 1 and 2 according to which the said value G is the rotation speed w of a variable speed pump (Pᵥ),
characterised in that
- the pump (Pᵥ) having a co-efficient α of internal leakage not zero and pressures P' and P" at the inlet and outlet from the pump (Pᵥ) are held constant by means of pressure regulators (124, 125), then the said relation${\text{w = F (Q}}_{\text{v}} {\text{, (p}}_{\text{i}} \text{))}$ is given by:${\text{w = Q}}_{\text{v}} {\text{P}}_{\text{A}} {\text{/V}}_{\text{G}} \text{P' + α (P" - P')}$ V_{G} being the geometric cyclic volume of the pump (Pᵥ) and P_{A} the atmospheric pressure, and
- the said parameters pᵢ being constituted by parameters V_{G} and α, parameter V_{G} constant being determined by initial calibration of the pump (Pᵥ), value αₖ of parameter α on each distribution k being determined from the measurement of the vapour flow Qᵥ of the pump (Pᵥ) by the relation${\text{α}}_{\text{k}} {\text{= (w}}_{\text{k}} {\text{- Q}}_{\text{Vk}} {\text{P}}_{\text{A}} {\text{/V}}_{\text{G}} \text{P')/(P" - P').}$

7. Process according to any of claims 3 to 6,
characterised in that
the said recovery tank (100) having a pressure difference ΔPₒ in relation to atmospheric pressure, has a quantity wᵢ added to the calculated values of speed w of the pump (Pᵥ) equal to the minimum speed to be applied to the pump to obtain a vapour flow Qᵥ not zero, the said quantity wₒ being measured between two liquid distributions.

8. Process according to any of claims 1 and 2 according to which the recovery means comprise a pump (Pᵥ) and a solenoid valve (126) and the said value G is the hydraulic resistance Rₓ imposed by the said solenoid valve, rotation speed w of the pump being constant,
characterised in that
the said solenoid valve (126) is arranged downstream of the pump (Pᵥ), the said pump having a co-efficient α of internal leakage not zero, the said relation Rₓ = F(Qᵥ, (pᵢ)) is given by:${\text{R}}_{\text{x}} {\text{= [wo - Q}}_{\text{v}} {\text{/V}}_{\text{G}} {\text{(1 - R'Q}}^{\text{n}} {\text{v/P}}_{\text{A}} {\text{) - (αR)Q}}^{\text{n}} {}_{\text{v}} {\text{]/αQ}}^{\text{2}} {}_{\text{v}}$ V_{G} being the cyclic geometric volume of the pump (Pᵥ), R' the hydraulic resistance of the pipe (120) upstream of the pump, n a co-efficient equal to 7/4 or 2 PA atmospheric pressure, and R the total hydraulic resistance of the pipe equal to the sum of the hydraulic resistance R' upstream and hydraulic resistance R" of the pipe (120) downstream of the pump (Pᵥ) and
the said parameters pᵢ being constituted by parameters V_{G}, R', R and α, parameter V_{G} constant is determined by an initial calibration of pump (Pᵥ), values R'ₖ, Rₖ and αₖ of parameters R', R and α on each distribution k being determined from measurement of pressure P' and P" at the inlet to and outlet from the pump by the relations:${\text{R'}}_{\text{k}} {\text{= (P}}_{\text{A}} {\text{- P}}_{\text{k}} {\text{)Q}}^{\text{n}} {}_{\text{Vk}}$${\text{R}}_{\text{k}} {\text{= R'}}_{\text{k}} {\text{+ (P}}_{\text{k}} {\text{- P}}_{\text{A}} {\text{- R}}_{\text{xk}} {\text{Q}}^{\text{2}} {\text{V}}_{\text{k}} {\text{)/Q}}^{\text{n}} {}_{\text{Vk}}$${\text{α}}_{\text{k}} {\text{= [wo - Q}}_{\text{Vk}} {\text{/V}}_{\text{G}} {\text{(1 - R'}}_{\text{k}} {\text{Q}}^{\text{n}} {}_{\text{Vk}} {\text{/P}}_{\text{A}} {\text{)]/(R}}_{\text{k}} {\text{Q}}^{\text{n}} {}_{\text{Vk}} {\text{+ R}}_{\text{xk}} {\text{Q}}^{\text{2}} {}_{\text{Vk}} \text{).}$
